# EUROPÄISCHE PATENTSCHRIFT

(11) **EP 1 241 435 B1**
(45) Veröffentlichungstag und Bekanntmachung des Hinweises auf die Patenterteilung: **17.01.2007**
(21) Anmeldenummer: 02002216.6
(22) Anmeldetag: 30.01.2002
(51) Int. Cl.: F42B 12/76, F42C 19/02

(54) **Projektil und Verfahren zu dessen Herstellung**
Projectile and manufacturing method therefor
Projectile et son procédé de fabrication

(30) Priorität: 14.03.2001 CH 4722001
(43) Veröffentlichungstag der Anmeldung: 18.09.2002
(73) Patentinhaber: RWM Schweiz AG, 8050 Zürich (CH)
(72) Erfinder: Ettmüller, Peter, 8184 Bachenbülach (CH)
(74) Vertreter: OK pat AG

(56) Entgegenhaltungen:
- DE-A- 3 345 618
- DE-U- 29 817 728
- US-A- 2 872 865
- US-A- 4 750 424
- US-A- 5 117 732

## Beschreibung

Die Erfindung betrifft ein Projektil nach dem Oberbegriff des Anspruchs **1** und ein Verfahren zu dessen Herstellung nach dem Oberbegriff des Anspruchs **15** bzw. **18.**

Projektile dieser Art sind dazu vorgesehen, sich im Flug zu zerlegen bzw. zu detonieren und werden deshalb auch als ,Air Bursting Munition', abgekürzt ABM, bezeichnet. Im Flug detonierende Projektile weisen Zeitzünder, Umdrehungszünder oder Näherungszünder auf. Der Ort bzw. der Zeitpunkt der Detonation soll wählbar bzw. einstellbar sein. Bei neueren Projektilen erfolgt das Einstellen des Zeitpunktes der Detonation bzw. Tempieren nicht manuell durch eine Manipulation am Projektil vor dem Laden, sondern selbsttätig, entweder bei der Zuführung oder im Patronenlager oder durch induktive Signalübertragung an der Waffenmündung beim Abschuss. Die Projektile verfügen über spezielle Vorrichtungen zum Empfangen der Signale und über eine Energiequelle zum Betreiben einer Zünderlogik und zur Abgabe der im Projektil benötigten elektrischen Energie zum Auslösen der Detonation.

Beispielhaft hierfür ist US 5 117 732.

Die Anforderungen, die an solche Projektile gestellt werden, sind zahlreich.

Zum Einen soll zwecks Erzielen einer guten Wirkung die zum Detonationsort gebrachte Wirkmasse möglichst gross sein und die bei die Detonation entstehenden Geschossteile sollen eine möglichst hohe Geschwindigkeit haben; dies bedingt unter Anderem eine hohen Antriebsdruck auf den Projektilboden, der solid ausgeführt sein muss, eine hohe Achsialbeschleunigung und eine hohe Mündungsgeschwindigkeit, so dass auch Rotationsgeschwindigkeiten und Rotationsbeschleunigungen hoch sind. Die programmierbare Einrichtung mit der Energiequelle und dem Logikmodul muss zuverlässig und präzis funktionieren.

Zum Anderen soll die nicht-wirksame Masse, zu der die programmierbare Einrichtung, insbesondere die Empfangsspule, die Energiequelle und das Logikmodul gehören, möglichst gering sein. Demzufolge weist die programmierbare Einrichtung heikle und leicht verletzliche Teile auf, die gut geschützt werden müssen, damit sie die grossen Kräfte, die durch die grossen Beschleunigungen verursacht werden, überstehen.

Schliesslich sollte das Projektil rationell hergestellt werden können, möglichst aus einzeln anfertigbaren Einheiten, die parallel hergestellt und anschliessend in einfacher Weise zusammensetzbar sind; erwünscht ist demzufolge ein modularer Aufbau.

Bisher sind keine Projektile der eingangs genannten Art bekannt, die allen diesen Anforderungen genügen.

Die **Aufgabe** der Erfindung wird somit darin gesehen,
- ein Projektil der eingangs genannten Art so zu verbessern, dass die Nachteile der bekannten Projektile entfallen, und
- ein Verfahren zur Herstellung dieses Projektils vorzuschlagen.

Die **Lösung** dieser Aufgabe erfolgt erfindungsgemäss
- für das Projektil durch die Merkmale des kennzeichnenden Teils des Anspruchs **1,** und
- für das Verfahren durch die Merkmale des kennzeichnenden Teils des Anspruchs **15** bzw. **18.**

Vorteilhafte Weiterbildungen des erfindungsgemässen Projektils sind durch die Ansprüche sind durch die Ansprüche **2** bis **14** definiert, und vorteilhafte Weiterbildungen des erfindungsgemässen Verfahrens sind durch die Ansprüche **16** und **17** definiert.

Das neue Projektil weist erfindungsgemäss einen Mantel auf, der mindestens im Heckbereich des Projektils aus einem Kunststoff hergestellt ist. Dadurch ist die nicht-wirksame Masse des Projektils geringer als die eines Projektils mit einem metallischen Mantel, und Oberflächenbehandlungen, wie sie bei herkömmlichen metallischen Mänteln erforderlich sind, entfallen.

Die Formgebung des Kunststoffes kann durch ein spanabhebendes oder spanloses Verfahren erfolgen.

Vorzugsweise erfolgt die Formgebung des Kunststoffes für den Mantel durch einen spanlosen Vorgang wie Pressen bzw. Spritzen; solche Vorgänge sind insbesondere bei hohen Stückzahlen, wie sie bei der Fertigung von Projektilen üblich sind, rationell, da dann die Kosten für die Form praktisch nicht ins Gewicht fallen.

Besonders vorteilhaft ist es hierbei, gleichzeitig mit der spanlosen Formung des Mantels die gegenseitige Verbindung des Mantels mit dem aus Festigkeitsgründen im allgemeinen metallischen Projektilboden durchzuführen, wobei der Projektilboden als Einlegeteil in die zur Herstellung des Kunststoffteiles benutzte Spritzform eingebracht und mit dem Kunststoff umspritzt wird.

Durch eine optimale Gestaltung des Mantels kann anstelle eines separaten Führungsbandes im Heckbereich des Mantels eine Führungsbandpartie bzw. ein integrales angeformtes Führungsband erzeugt werden.

Zum Empfang externer Signale ist eine Empfangsspule angeordnet. Da diese vor Druckeinwirkungen geschützt werden muss, wird sie vorteilhaft nicht am Umfang des Projektils sondern in Inneren des Projektils angeordnet. Dies bedingt, dass der Kunststoff, aus dem der Mantel hergestellt ist, mindestens im Bereich der Empfangsspule keine abschirmende Wirkung gegen elektromagnetische Wellen bzw. Signale ausübt. Durch die Anordnung der Empfangsspule im Inneren statt am Äusseren des Mantels wird es überflüssig, eine aufwändige Schutzumwicklung, wie sie für eine in herkömmlicher Weise am Äusseren des Mantels angeordnete Empfangsspule notwendig ist, vorzusehen. Man vermeidet - sogar besser als mit der Schutzumwicklung - dass die Leiter, welche die Empfangsspule bilden, sich deformieren; damit werden Störungen der zu empfangenden Signale infolge von Deformationen der Leiter vermieden und das Risiko von Kurzschlüssen vermindert. Im weiteren wird das Risiko des Eindringens von Feuchtigkeit praktisch ausgeschaltet. Wesentlich ist ferner, dass wegen des geringeren Abstandes der Empfangsspule von der Projektillängsachse die Umfangsbeschleunigung und damit die auf die Empfangsspule wirkenden Kräfte verringert werden.

Es hat sich als günstig erwiesen, die Wicklung der Empfangsspule auf einen separaten Spulenkörper aufzubringen. Die Empfangsspule kann dadurch für sich als Einheit hergestellt und anschliessend mit der Energiequelle und dem Logikmodul montiert werden.

Die benötigte Energie kann extern erzeugt und dem Projektil übermittelt werden: Vorteilhaft, da vom Waffensystem unabhängig, ist es aber, eine interne Energiequelle, beispielsweise mit einem Stossgenerator, vorzusehen.

Um die Erstellung der Leiterverbindung zwischen Energiequelle, Logikmodul und Empfangsspule in einfacher Weise herzustellen, ist es günstig, die Empfangsspule benachbart zur Energiequelle und zum Logikmodul anzuordnen.

Eine solche Gestaltung des neuen Projektils, gemäss welcher die Energiequelle und das Logikmodul angrenzend an die Empfangsspule angeordnet sind, erlaubt es, die Leiterverbindung zwischen Empfangsspule, Energiequelle und Logikmodul in einfacher Weise zu erstellen; nicht-automatisierbare und daher kostenintensive Arbeitsschritte wie das Einbringen der Leiterverbindung in eine enge Durchführung, wie sie bei aussenliegenden Empfangsspulen notwendig sind, entfallen.

Ein besonders vorteilhaftes Projektil nach der Erfindung ist so ausgebildet, dass seine Wirkmasse, insbesondere Sprengstoff und ggfs. Wirkkörper, im vorderen Bereich des Projektils angeordnet sind; dadurch erzielt man eine gute Wirkung, wie im Folgenden dargelegt wird: Nach der Detonation addieren sich die Geschwindigkeitsvektoren der entstehenden Wirkkörper zur Geschwindigkeit des Projektils, und die Summe der Geschwindigkeiten ist im Mittel aller entstehenden Teile grösser bei Projektilen mit vorne angeordneter Wirkmasse; ausserdem kann, beispielsweise im Häuserkampf, durch das Detonieren der Projektile vor dem Ziel eine Vergrösserung der Trefferfläche erreicht werden, die im Vergleich mit herkömmlicher Munition oder ABM mit Kopfzünder beträchtlich ist.

Bei der Herstellung des neuen Projektils werden mehrere Komponenten separat hergestellt und erst anschliessend zusammengefügt. Dies hat drei wesentliche Vorteile: Erstens ist die Lagerhaltung und Herstellung flexibler, zweitens sind bei der Herstellung insgesamt kürzere Durchlaufzeiten möglich, da parallel an den einzelnen Komponenten gearbeitet werden kann; drittens werden keine heiklen Komponenten durch nachfolgende Herstellungsoperationen bereits vor Gebrauch vorbelastet oder sogar beschädigt.

Im folgenden werden Einzelheiten und Vorteile der Erfindung anhand eines Ausführungsbeispiels und mit Bezug auf die Zeichnung ausführlich beschrieben. Es zeigen:
- **Fig. 1**: ein erstes Ausführungsbeispiel des Projektils nach der Erfindung, in Einem die Projektilängsachse enthaltenden Schnitt;
- **Fig. 2**: ein zweites Ausführungsbeispiel des Projektils nach der Erfindung, in gleicher Darstellung wie Fig. 1; und
- **Fig. 3**: ein drittes Ausführungsbeispiel eines Projektils nach der Erfindung, in gleicher Darstellung wie die **Fig.1** und **2.**

Das in **Fig. 1** dargestellte Projektil **10.1** mit der Profjektilängsachse **A** weist einen Projektilboden **12** aus einem geeigneten Metall und einen Mantel **14** auf, der mindestens im Heckbereich, aber vorzugsweise gesamthaft aus einem geeigneten Kunststoff besteht. Der Mantel **14** ist durch ein Press- oder Spritzgiessverfahren hergestellt, könnte alternativ aber auch durch spanabhebende Bearbeitung geformt werden. Gleichzeitig mit der Herstellung des Mantels **14** kann seine Verbindung mit dem Projektilboden **12** erfolgen; um eine sichere Verbindung zwischen Projektilboden und Mantel **14** zu erhalten, weist der Projektilboden **12** an der Aussenfläche seines nach vorne ragenden im Wesentlichen hohlzylindrischen Bodenbereiches **12A** Rillen **12B** auf. Die Rillen **12B** sind mit dem Material des Mantels **14** umspritzt, so dass der nach vorne ragende Bodenbereich **12A** mit einem nach hinten ragenden Mantelbereich **14A** verbunden ist.

Es ist auch möglich, den Projektilboden **12** und den Mantel **14** durch eine andere geeignete Verbindung wie zum Beispiel eine Verschraubung, Schweissung, Klebung oder eine Steckverbindung aneinander zu befestigen, wie dies weiter unten mit Bezug auf **Fig. 2** beschrieben wird.

Der zur Herstellung des Mantels **14** verwendete Kunststoff kann zwar Füllstoffe enthalten, muss aber mindestens im Bereich der Empfangsspule aus einem Material bestehen, das keine Abschirmung gegen elektromagnetische Wellen bzw. Signale bildet. Anstelle eines Kunststoffes kommen auch andere Materialien in Frage, die keine Abschirmwirkung gegen elektromagnetische Wellen bzw. Signale ausüben, beispielsweise Keramik oder Glas.

An der Aussenkontur des Mantels **14** ist ein integrales Führungsband **15** angeformt; dadurch entfallen die Herstellung und die Montage eines separaten, beispielsweise metallischen, Führungsbandes.

Zentrisch im Bereich der Projektillängsachse **A** ist als Bestandteil der programmierbaren Einrichtung eine Empfangsspule **16** angeordnet, deren Wicklung **18** auf einem Spulenkörper **20,** vorzugsweise aus einem Kunststoff, angebracht ist.

Die Empfangsspule **16** ist leitend mit einer Energiequelle beziehungsweise Energiespeichereinheit **22** und einem Logikmodul **23** verbunden. Zur Herstellung der leitenden Verbindung zwischen Empfangsspule **16,** Energiequelle bzw. Energiespeichereinheit **22** und Logikmodul **23** muss nicht wie bei herkömmlichen Projektilen ein Leiter durch eine enge Bohrung hindurch geführt werden, sondern die Verbindung kann infolge der zentrischen Anordnung sowohl der Empfangsspule **16** wie auch der Energiequelle bzw. Energiespeichereinheit **22** wie auch des Logikmoduls **23** in einfacher Weise erstellt werden. Beispielsweise kann die leitende Verbindung einschliesslich der eigentlichen Kontaktierung durch eine Lötung erfolgen. In einer anderen Variante kann ein eingelegtes Zwischenteil verwendet werden, wobei die Kontaktierung mittels eines leitenden Klebstoffes hergestellt wird. Besonders einfach in der Herstellung, aber weniger sicher ist es, die Kontaktierung lediglich durch eine Pressung herbeizuführen. Aufwändig in der Herstellung der Einzelteile ist eine Steckverbindung, welche aber grosse Sicherheit gewährleistet und einfach zu montieren ist.

Das oben beschriebene Projektil **10.1** gemäss **Fig. 1** wird wie folgt hergestellt: Der Mantel **14** wird durch Spritzen erzeugt; hierbei wird der Projektilboden **12** mit dem Kunststoff des Mantels **14** bzw. des Hecks umspritzt. Die Energiequelle bzw. Energiespeichereinheit **22,** das Logikmodul **23** und die Empfangsspule **16** werden anschliessend von vorne eingebracht.

**Fig. 2** zeigt ein weiteres Projektil **10.2** nach der Erfindung. Das Projektil **10.2** unterscheidet sich vom Projektil 10.1 nur unwesentlich, daher werden im Folgenden nur die von **Fig. 1** abweichenden Einzelheiten beschrieben, und für die einzelnen konstruktiven Elemente werden in **Fig. 2** und weiter unten auch in **Fig.** **3** die gleichen Bezugszeichen verwendet wie in **Fig. 1.** Im Unterschied zum Projektil **10.1** ist beim Projektil **10.2** der Innendurchmesser des nach hinten ragenden Mantelbereiches **14A** grösser als der Aussendurchmesser der Spule **16.**

Bei der Herstellung des Projektils **10.2** wird wie folgt vorgegangen: Der Mantel **14** bzw. das Heck wird durch spanlose oder durch spanabhebende Formgebung hergestellt, wobei der nach hinten ragende Mantelbereich **14A** mit einem Innengewinde **14B** versehen wird. Der nach vorne ragende Bodenbereich **12A** des Projektilbodens wird nicht mit den Rippen **12A** sondern mit einem zum Innengewinde **14B** komplementären Aussengewinde **12B** versehen. Die Empfangsspule **16,** die Energiequelle bzw. Energiespeichereinheit **22** und das Logikmodul **23** werden einzeln hergestellt, am Projektilboden **12** befestigt und kontaktiert. Schliesslich wird die hierbei entstandene Komponente wird von hinten in den Mantel **14** eingebracht, wobei die Verbindung von Projektilboden **12** und Mantel **14** durch Einschrauben des Aussengewindes **12B** in das Innengewinde **14B** zu Stande kommt.

Ein drittes Projektil **10.3** ist in **Fig. 3** dargestellt. Beim Projektil **10.3** wird für den Projektilboden **12** dasselbe Material verwendet wie für den Mantel **14;** hierbei werden der Projektilboden **12** und der Mantel **14** integral in einem Pressoder Spritzgiessvorgang als Press- bzw. Spritzteil **13** erzeugt. Die Herstellung der Empfangsspule **16,** der Energiequelle bzw. Energiespeichereinheit **22** und des Logikmoduls **23** erfolgt separat, anschliessend werden diese drei Bestandteile des Projektils **10.3** in gleicher Weise wie mit Bezug auf das Projektil **10.1** der **Fig. 1** beschrieben, zu einer Komponente zusammengefügt und diese Komponente von vorne im Press- bzw. Spritzteil **13** montiert.

Bei allen drei Projektilen **10.1, 10.2, 10.3** sind die Empfangsspule **16,** die Energiequelle bzw. Energiespeichereinheit **22** und das Logikmodul **23** im hinteren Projektilbereich angeordnet, so dass der vordere Projektilbereich zur Aufnahme einer nicht dargestellten Wirkmasse frei ist.

## Patentansprüche

1. Projektil **(10.1, 10.2, 10.3)** mit
- einem Mantel **(14)**,
- einem Projektilboden **(12)**, welcher den Mantel **(14)** hinten abschliesst,
- einer Empfangsspule **(16)** zum Empfangen von elektromagnetischen Signalen,
- einer mit der Empfangsspule **(16)** kontaktierten Energiequelle **(22)** und
- einem Logikmodul **(23),**
**dadurch gekennzeichnet**
**dass** der Mantel **(14)** mindestens im Bereich des Hecks aus einem Kunststoff hergestellt ist.

2. Projektil **(10.1, 10.2, 10.3)** nach Anspruch **1,**
**dadurch gekennzeichnet,**
**dass** der Mantel **(14)** vollständig aus einem Kunststoff hergestellt ist.

3. Projektil **(10.2)** nach einem der Ansprüche **1** bis **2,**
**dadurch gekennzeichnet,**
**dass** der Mantel **(14)** durch spanabhebende Formgebung erzeugt ist.

4. Projektil **(10.1)** nach einem der Ansprüche **1** bis **2,**
**dadurch gekennzeichnet,**
**dass** der Mantel **(14)** durch spanlose Formgebung erzeugt ist.

5. Projektil **(10.1)** nach Anspruch **4,**
**dadurch gekennzeichnet,**
**dass** die Verbindung des Projektilbodens **(12)** mit dem Mantel **(14)** durch das spanlos verformte Material des Mantels **(14)** erzeugt ist.

6. Projektil **(10.2)** nach einem der Ansprüche **1** bis **5,**
**dadurch gekennzeichnet,**
**dass** die Verbindung des Projektilbodens **(12)** mit dem Mantel **(14)** eine Schraub-, Steck- Kleb- , Schweiss- oder Lötverbindung ist.

7. Projektil **(10.3)** nach Anspruch **4,**
**dadurch gekennzeichnet,**
**dass** der Projektilboden **(12)** aus demselben Kunststoff wie der Mantel **(14)** hergestellt ist.

8. Projektil **(10.3)** nach Anspruch **7,**
**dadurch gekennzeichnet,**
**dass** der Projektilboden **(12)** und der Mantel **(14)** als integrales Press- bzw. Spritzteil **(13)** hergestellt sind.

9. Projektil **(10.1, 10.2, 10.3)** nach einem der Ansprüche **1** bis **8,**
**dadurch gekennzeichnet,**
**dass** am Mantel **(14)** ein integrales Führungsband **(15)** angeformt ist.

10. Projektil **(10.1, 10.2, 10.3)** nach einem der Ansprüche **1** bis **9,**
**dadurch gekennzeichnet,**
- **dass** die Empfangsspule **(16)** in Inneren des Mantels **(14)** angeordnet ist, und
- **dass** der Kunststoff, aus dem der Mantel **(14)** hergestellt ist, mindestens im Bereich der Empfangsspule **(16)** gegen elektromagnetische Wellen abschirmungsfrei ist.

11. Projektil **(10.1, 10.2, 10.3)** nach einem der Ansprüche **1** bis **10,**
**dadurch gekennzeichnet,**
**dass** die Empfangsspule **(16)** eine Wicklung **(18)** aufweist, die auf einem Spulenkörper **(20)** angebracht ist.

12. Projektil **(10.1, 10.2, 10.3)** nach einem der Ansprüche **1** bis **11,**
**dadurch gekennzeichnet,**
**dass** die Energiequelle **(22)** und das Logikmodul **(23)** im Inneren des Mantels **(14)** angeordnet und der Empfangsspule **(16)** benachbart sind.

13. Projektil **(10.1, 10.2, 10.3)** nach einem der Ansprüche **1** bis **12,**
**dadurch gekennzeichnet,**
**dass** die Kontaktierung der Wicklung **(18)** der Empfangsspule **(16)** mit der Energiequelle **(22)** durch Lötung, Klebung mit einem leitenden Klebstoff, Pressung oder mittels einer Steckverbindung hergestellt ist.

14. Projektil **(10.1, 10.2, 10.3)** nach einem der Ansprüche **1** bis **13,**
**dadurch gekennzeichnet,**
**dass** die Empfangsspule **(16),** die Energiequelle und das Logikmodul **(23)** im hinteren Bereich des Projektils **(10)** angeordnet sind.

15. Verfahren zur Herstellung eines Projektils **(10.1, 10.3)**, aufweisend einen Mantel (**14**), einen Projektilboden **(12),** der den Mantel (**14**) hinten abschliesst, eine Empfangsspule **(16)** zum Empfang von Signalen, und eine mit der Empfangsspule **(16)** kontaktierte Energiequelle **(22)** und ein Logikmodul **(23),** wobei die Empfangsspule **(16)** und/oder die Energiequelle **(22)** und/oder das Logikmodul **(23)** vorzugsweise in der Umgebung der Projektillängsachse und vorzugsweise im hinteren Bereich des Projektils angeordnet sind, wobei
- der Projektilboden **(12)** hergestellt wird,
- der Mantel **(14)** hergestellt wird,
- der Mantel **(14)** mit dem Projektilboden **(12)** verbunden wird,
**dadurch gekennzeichnet,**
- **dass** der Mantel aus einem Kunststoff hergestellt wird,
- **dass** unabhängig von der Herstellung und der Verbindung des Mantels **(14)** und des Projektilbodens **(12)** die Empfangsspule **(16)** durch Erzeugung einer Wicklung **(18)** auf einem Spulenkörper **(20),** die Energiequelle **(22)** und das Logikmodul **(23)** hergestellt werden, und
- **dass** die Empfangsspule **(16)**, die Energiequelle **(22)** und das Logikmodul **(23)** anschliessend montiert werden.

16. Verfahren nach Anspruch **15**,
**dadurch gekennzeichnet,**
**dass** der Mantel **(14)** durch spanlose Formgebung hergestellt und hierbei mit dem Projektilboden **(12)** verbunden wird.

17. Verfahren nach Anspruch **16,**
**dadurch gekennzeichnet,**
**dass** der Mantel **(14)** und der Projektilboden **(12)** aus dem gleichen Material als integrales Press- bzw. Spritzteil **(13)** hergestellt werden.

18. Verfahren zur Herstellung eines Projektils **(10.2),** aufweisend
- einen Mantel **(14),**
- einen Projektilboden **(12),** der den Mantel **(14)** hinten abschliesst,
- eine Empfangsspule **(16)** zum Empfang von Signalen, und
- eine mit der Empfangsspule **(16)** kontaktierte Energiequelle **(22)** und
- ein Logikmodul **(23),**
- wobei die Empfangsspule **(16)** und/oder die Energiequelle **(22)** und/oder das Logikmodul **(23)** vorzugsweise in der Umgebung der Projektillängsachse und vorzugsweise im hinteren Bereich des Projektils angeordnet sind, mit den Schritten
- dass der Mantel **(14)** und der Projektilboden **(12)** hergestellt werden,
- dass die Empfangsspule **(16),** die Energiequelle **(22)** und das Logikmodul **(23)** mit dem Projektilboden **(12)** zu einer Komponente **(12, 16, 22, 23)** zusammengefügt werden, und die Komponente **(12, 16, 22, 23)** im Mantel **(14)** montiert wird,
**dadurch gekennzeichnet,**
**dass** der Mantel mindestens im Bereich des Hecks aus einem Kunststoff hergestellt wird.

## Claims

1. Projectile (10.1, 10.2, 10.3) with
- a cover (14),
- a projectile base (12), which closes the cover (14) at the back,
- a receiver coil (16) for the receiving of electromagnetic signals,
- an energy source (22) contacted with the receiver coil (16) and
- a logic module (23),
**characterized in that**
at least the cover (14) is made of a plastic in the range of the tail.

2. Projectile (10.1, 10.2, 10.3) according to claim 1,
**characterized in that**
the cover (14) is made of a plastic completely.

3. Projectile (10.2) according to one of the claims 1 to 2,
**characterized in that**
the cover (14) is produced by chip producing technology.

4. Projectile (10.1) according to one of the claims 1 to 2,
**characterized in that**
the cover (14) is produced by non-chip producing technology.

5. Projectile (10.1) according to claim 4,
**characterized in that**
the connection of the projectile base (12) with the cover (14) is produced by the non-chippingly deformed material of the cover (14).

6. Projectile (10.2) according to one of the claims 1 to 5,
**characterized in that**
the connection of the projectile base (12) with the cover (14) is a screw-, a plug-, glue-, welding or solder joint.

7. Projectile (10.3) according to claim 4,
**characterized in that** the projectile base (12) is manufactured from the same plastic as the cover (14).

8. Projectile (10.3) according to claim 7,
**characterized in that**
the projectile base (12) and the cover (14) are manufactured as integral press and/or die-cast part (13).

9. Projectile (10.1, 10.2, 10.3) according to one of the claims 1 to 8,
**characterized in that**
an integral guiding band (15) is formed at the cover (14).

10. Projectile (10.1, 10.2, 10.3) according to one of the claims 1 to 9,
**characterized in that**
- the receiver coil (16) is arranged inside ones the cover (14), and
- that the plastic, of which the cover (14) is made, at least in the area of the receiver coil (16) is without electrical shielding against electromagnetic waves.

11. Projectile (10.1, 10.2, 10.3) according to one of the claims 1 to 10,
**characterized in that**
the receiver coil (16) comprises a coil (18) which is attached on one choke body (20).

12. Projectile (10.1, 10.2, 10.3) according to one of the claims 1 to 11,
**characterized in that**
the energy source (22) and the logic module (23) are arranged inside of the cover (14) and adjacent to the receiver coil (16).

13. Projectile (10.1, 10.2, 10.3) according to one of the claims 1 to 12,
**characterized in that**
the contacting of the winding (18) of the receiver coil (16) with the energy source (22) is made by soldering, gluing with a conducting glue, pressing or by means of a plug connection.

14. Projectile (10.1, 10.2, 10.3) according to one of the claims 1 to 13,
**characterized in that**
the receiver coil (16), the energy source and the logic module (23) are arranged in the rear part of the projectile (10).

15. Method for the production of a projectile (10.1, 10.3), comprising a cover (14), a projectile base (12), which closes the cover (14) in the back, a receiver coil (16) for the receiving of signals, and one energy source (22) contacted with the receiver coil (16), and a logic module (23), whereby the receiver coil (16) and/or the energy source (22) and/or the logic module (23) preferably are arranged in the adjacency of the projectile's longitudinal axis and preferably in the rear area of the projectile, whereby
- the projectile base (12) is manufactured,
- the cover (14) is manufactured,
- the cover (14) is connected with the projectile base (12),
**characterized in that**
- the cover is made of a plastic,
- that independently of the production and the connection of the cover (14) and the projectile base (12) the receiver coil (16) is made by production of a winding (18) on a choke (20), the energy source (22) and the logic module (23), and
- that the receiver coil (16), the energy source (22) and the logic module (23) are installed afterwards.

16. Method according to claim 15,
**characterized in that**
the cover (14) is manufactured by a non-chip producing shaping and hereby is connected with the projectile base (12).

17. Method according to claim 16,
**characterized in that**
the cover (14) and the projectile base (12) are made from the same material as integral press and/or die-cast (13).

18. Method for the production of a projectile (10.2), comprising
- a cover (14),
- a projectile base (12), which closes the cover (14) at the back,
- a receiver coil (16) for the receiving of signals, and
- an energy source (22) contacted with the receiver coil (16) and
- a logic module (23),
- whereby the receiver coil (16) and/or the energy source (22) and/or the logic module (23) preferably are arranged in the adjacency of the projectile's longitudinal axis and in the rear part of the projectile, with the steps
- that the cover (14) and the projectile base (12) are manufactured,
- that the receiver coil (16), the energy source (22) and the logic module (23) with the projectile base (12) are joined to a component (12, 16, 22, 23), and the component (12, 16, 22, 23) is installed in the cover (14),
**characterized in that**
the cover at least in the range of the tail is made of a plastic.

## Revendications

1. Projectile **(10.1, 10.2, 10.3)** comprenant
- une enveloppe **(14),**
- un fond de projectile **(12)** fermant l'enveloppe à l'arrière **(14),**
- une bobine réceptrice **(16)** servant à recevoir des signaux électromagnétiques,
- une source d'énergie **(22)** se trouvant en contact avec la bobine réceptrice **(16)** et
- un module logique **(23),**
**caractérisé en ce que**
l'enveloppe **(14)** est fabriquée dans une matière synthétique, au moins dans sa zone arrière.

2. Projectile **(10.1, 10.2, 10.3)** conforme à la revendication **1,**
**caractérisé en ce que**
l'enveloppe **(14)** est entièrement fabriquée dans une matière synthétique.

3. Projectile **(10.2)** conforme à l'une des revendications **1** ou **2,**
**caractérisé en ce que**
l'enveloppe **(14)** est fabriquée selon un procédé de façonnage par enlèvement de copeaux.

4. Projectile **(10.1)** conforme à l'une des revendications **1** ou **2,**
**caractérisé en ce que**
l'enveloppe **(14)** est réalisée selon un procédé de façonnage sans enlèvement de copeaux.

5. Projectile **(10.1)** conforme à la revendication **4,**
**caractérisé en ce que**
le fond du projectile **(12)** est raccordé à l'enveloppe **(14)** par le matériau de l'enveloppe **(14),** fabriqué par façonnage sans enlèvement de copeaux.

6. Projectile **(10.2)** conforme à l'une des revendications **1** à **5,**
**caractérisé en ce que**
le fond du projectile **(12)** est raccordé à l'enveloppe **(14)** par vissage, enfichage, collage, soudage ou brasage.

7. Projectile **(10.3)** conforme à la revendication **4,**
**caractérisé en ce que**
le fond du projectile **(12)** est fabriqué dans le même matériau synthétique que l'enveloppe **(14).**

8. Projectile **(10.3)** conforme à la revendication **7,**
**caractérisé en ce que**
le fond du projectile **(12)** et l'enveloppe **(14)** sont fabriqués sous forme de pièces intégrales moulées par pression ou par injection **(13).**

9. Projectile **(10.1, 10.2, 10.3)** conforme à l'une des revendications **1** à **8,**
**caractérisé en ce que**
une bande de guidage intégrale **(15)** est façonnée sur l'enveloppe **14.**

10. Projectile **(10.1, 10.2, 10.3)** conforme à l'une des revendications **1** à **9, caractérisé en ce que**,
- la bobine réceptrice **(16)** est placée à l'intérieur de l'enveloppe **(14),**
- et **en ce que** le matériau synthétique dans lequel l'enveloppe **(14)** est fabriquée ne doit pas faire écran, tout au moins dans la zone de la bobine réceptrice **(16),** aux ondes électromagnétiques.

11. Projectile **(10.1, 10.2, 10.3)** conforme à l'une des revendications **1** à **10,**
**caractérisé en ce que**
la bobine réceptrice **(16)** comporte un bobinage **(18)** installé sur un élément d'enroulement **(20).**

12. Projectile **(10.1, 10.2, 10.3)** conforme à l'une des revendications **1** à **11,**
**caractérisé en ce que**
la source d'énergie **(22)** et le module logique **(23)** sont placés à l'intérieur de l'enveloppe **(14)** et sont contigus à la bobine réceptrice **(16).**

13. Projectile **(10.1, 10.2, 10.3)** conforme à l'une des revendications **1** à **12,**
**caractérisé en ce que**
la mise en contact du bobinage **(18)** de la bobine réceptrice **(16)** avec la source d'énergie **(22)** se fait par brasage, collage avec un adhésif conducteur ou pressage, ou encore au moyen d'une connexion par enfichage.

14. Projectile **(10.1, 10.2, 10.3)** conforme à l'une des revendications **1** à **13,**
**caractérisé en ce que**
la bobine réceptrice **(16),** la source d'énergie et le module logique **(23)** sont placés dans la zone arrière du projectile **(10).**

15. Procédé destiné à la fabrication d'un projectile **(10.1, 10.3)** comportant une enveloppe **(14),** un fond de projectile **(12)** fermant l'enveloppe **(14)** à l'arrière, une bobine réceptrice **(16)** servant à recevoir des signaux, une source d'énergie **(22)** se trouvant en contact avec la bobine réceptrice **(16)** et un module logique **(23),** la bobine réceptrice **(16)** et/ou la source d'énergie **(22)** et/ou le module logique **(23)** étant de préférence placés à proximité de l'axe longitudinal du projectile et de préférence dans la zone arrière du projectile, procédé au cours duquel
- le fond du projectile **(12)** est fabriqué,
- l'enveloppe **(14)** est fabriquée,
- l'enveloppe **(14)** est assemblée avec le fond du projectile **(12),** et **caractérisé en ce que**
- l'enveloppe **(14)** est fabriquée dans une matière synthétique,
- indépendamment de la fabrication et de l'assemblage de l'enveloppe **(14)** et du fond du projectile **(12)** sont fabriqués la bobine réceptrice **(16),** par création d'un bobinage **(18)** sur un élément d'enroulement **(20),** ainsi que la source d'énergie **(22)** et le module logique **(23),** et **en ce que**
- la bobine réceptrice **(16),** la source d'énergie **(22)** et le module logique **(23)** sont ensuite assemblés.

16. Procédé conforme à la revendication **15,**
**caractérisé en ce que**
l'enveloppe **(14)** est fabriquée selon un procédé de façonnage sans enlèvement de copeaux et, à cette occasion, raccordée au fond du projectile **(12).**

17. Procédé conforme à la revendication **16,**
**caractérisé en ce que**
l'enveloppe **(14)** et le fond du projectile **(12)** sont fabriqués dans le même matériau sous forme d'une pièce intégrale moulée par pression ou par injection **(13).**

18. Procédé destiné à la fabrication d'un projectile **(10.2)** comportant
- une enveloppe **(14),**
- un fond de projectile **(12)** fermant l'enveloppe **(14)** à l'arrière,
- une bobine réceptrice **(16)** servant à recevoir des signaux, et
- une source d'énergie **(22)** se trouvant en contact avec la bobine réceptrice **(16),** et
- un module logique **(23),**
- la bobine réceptrice **(16)** et/ou la source d'énergie **(22)** et/ou le module logique **(23)** étant de préférence placés à proximité de l'axe longitudinal du projectile et de préférence dans la zone arrière du projectile, procédé au cours duquel
- l'enveloppe **(14)** et le fond du projectile **(12)** sont fabriqués,
- la bobine réceptrice **(16),** la source d'énergie **(22)** et le module logique **(23)** sont assemblés avec le fond du projectile **(12)** sous forme d'un seul composant **(12, 16, 22, 23),** puis le composant **(12, 16, 22, 23)** est mis en place dans l'enveloppe **(14),** et
**caractérisé en ce que**
l'enveloppe est fabriquée dans une matière synthétique, au moins dans sa zone arrière.
